# EUROPÄISCHE PATENTSCHRIFT

(11) **EP 0 832 400 B1**
(45) Veröffentlichungstag und Bekanntmachung des Hinweises auf die Patenterteilung: **03.03.1999**
(21) Anmeldenummer: 96919519.7
(22) Anmeldetag: 11.06.1996
(51) Int. Cl.: F24H 9/00, F28G 5/00, F24H 1/16

(54) **DURCHLAUFERHITZER**
INSTANTANEOUS WATER HEATER
CHAUFFE-EAU INSTANTANE

(30) Priorität: 13.06.1995 CH 1736/95
(43) Veröffentlichungstag der Anmeldung: 01.04.1998
(73) Patentinhaber: Creaholic S.A., 2502 Bienne (CH); Illy, Francesco, 6045 Meggen (CH)
(72) Erfinder: Illy, Francesco, CH-6045 Meggen (CH); Hell, Matthias, CH-2502 Bienne (CH)
(74) Vertreter: Frei, Alexandra Sarah
(86) Internationale Anmeldenummer: CH9600222
(87) Internationale Veröffentlichungsnummer: WO9641994

(56) Entgegenhaltungen:
- EP-A- 0 518 787
- DE-A- 4 431 980
- DE-C- 176 206
- DE-C- 606 028
- GB-A- 2 184 928

## Beschreibung

Die Erfindung betrifft einen Durchlauferhitzer gemäss Oberbegriff des ersten Patentanspruchs. Der erfindungsgemässe Durchlauferhitzer kann insbesondere zum Erhitzen von Wasser in Kaffeemaschinen eingesetzt werden.

Vorrichtungen zum Erhitzen von Flüssigkeiten in Rohren oder Schläuchen werden beispielsweise in den Patentschriften EP-0 082 025, GB-2 181 628, US-4 156 127 oder US-4 038 519 beschrieben. Ein beträchtlicher Nachteil solcher Durchlauferhitzer ist ihre Verunreinigung durch das Ausfällen von in der Flüssigkeit gelösten Stoffen. Bekanntlich ist die Löslichkeit stark temperaturabhängig. Wird nun die Temperatur einer Lösung im Rohr erhöht, so kann die Löslichkeit herabgesetzt werden; die gelösten Stoffe werden ausgefällt und schlagen sich an den Rohrinnenwänden nieder. Dies führt zu Rohrverengungen und schlimmstenfalls gar zur Rohrverstopfung. So enthält beispielsweise Leitungstrinkwasser, das für die Kaffeezubereitung verwendet wird, je nach geographischem Standort mehr oder weniger ablagerfähige Anteile, im folgenden auch "Kalk" genannt. Beim Erhitzen des Leitungswassers von ca. 20 °C Zimmertemperatur auf ca. 95 °C Siedetemperatur fällt der Kalk aus und setzt sich an den Rohrinnenwänden nieder; starke Kalkablagerung ist ab ca. 60 °C zu beobachten.

Das Problem der Rohrverkalkung erschwert oder verhindert in vielen Fällen den Einsatz von Durchlauferhitzern zum Erhitzen von Leitungswasser. Die betreffenden Durchlauferhitzerrohre müssten nämlich regelmässig und relativ häufig entkalkt oder ersetzt werden, was unerwünschte Betriebsunterbrüche, Arbeitsaufwand und Materialkosten verursachen würde. Aus diesen Gründen wird zum Beispiel in herkömmlichen Kaffeemaschinen das Wasser schon am Ausgang einer Wasservorratskammer mit einem massiven Elektroheizblock erhitzt. Das heisse Wasser fliesst zuerst durch ein Steigrohr in die Brühkammer, dann durch das in der Brühkammer befindliche Kaffeegut und schliesslich über ein Filter in den Kaffeekrug. Aus Energiespar- und aus Zeitgründen erscheint das Erhitzen des Elektroheizblocks für eine einmalige Kaffeezubereitung nicht als sinnvoll. Der massive Elektroheizblock herkömmlicher Kaffeemaschinen weist nämlich eine grosse Wärmekapazität und eine relativ kleine Heizfläche auf, so dass ihm eine grosse Heizenergie zugeführt werden muss, um ihn überhaupt aufzuheizen, und das Aufheizen des massiven Elektroheizblocks und des Wassers lange, typischerweise länger als 45 s, dauert.

Zur Entfernung von Kalkablagerungen von Rohrinnenwänden wurde schon vorgeschlagen, das Rohr einem radial wirkenden Druck auszusetzen, so bspw. in der Patentschrift DE-A-176 202. Durch den Druck wird ein auch nur leicht elastisches Rohr deformiert; da Kalkablagerungen an und für sich unelastisch sind, werden sie dabei von den Rohrinnenwänden abgesprengt. Zur Verstärkung dieses Effektes waren in der Patentschrift DE-A-606 028 elastische Rohrwände mit mehreren Ruhelagen vorgesehen. Bei einem durch radialen Druckwechsel hervorgerufenen Übergang von der einen Ruhelage in die andere erleiden die Rohrwände faltenreiche Umformungen, wodurch die Kalkabsprengung begünstigt wird. Solche Einrichtungen sind jedoch wegen ihrer speziellen Bauform und der teilweise aufwendigen Mechanismen zur Druckänderung kostspielig und für viele Anwendungen ungeeignet.

Der Erfindung liegt die Aufgabe zugrunde, Flüssigkeiten in einem Rohr auf eine gewünschte Temperatur zu erhitzen, wobei ein Niederschlag fester Ausfällprodukte an den Rohrinnenwänden vermieden bzw. ohne zusätzlichen Arbeits- und Materialaufwand rückgängig gemacht oder erschwert bzw. verlangsamt werden soll. Die Vorrichtung soll mit bekannten Verfahren herstellbar und in bekannten Anwendungen, wie beispielsweise in einer Kaffeemaschine, einsetzbar sein, ohne den grundsätzlichen Ablauf der Anwendungen zu verändern.

Die Aufgabe wird gelöst durch den erfindungsgemässen Durchlauferhitzer, wie er in den Patentansprüchen definiert ist. Falls sich feste Ausfällprodukte aus der erhitzten Flüssigkeit an der Innenwand des erfindungsgemässen Durchlauferhitzerrohrs niederschlagen, so werden sie nach kurzer Zeit wieder wenigstens teilweise abgelöst und von der Flüssigkeit weggetragen. Der erfindungsgemässe Durchlauferhitzer verkalkt also entweder gar nicht oder langsamer als bekannte Durchlauferhitzer und kann beispielsweise in Kaffeemaschinen eingesetzt werden.

Die Kalkablösung wird durch Bewegungen und/oder Verformungen des Durchlauferhitzerrohrs bewirkt; dabei wird vorausgesetzt, dass das Rohr über seine gesamte Länge oder über einen Teil davon schwimmend gelagert ist. Eine Schicht aus Kalk bzw. anderen festen Ausfällprodukten ist relativ steif, spröd und brüchig. Wird das Durchlauferhitzerrohr bewegt und/oder verformt, so löst sich die Schicht von den Rohrinnenwänden wenigstens teilweise ab und zerbröckelt in kleine Stücklein, die von der Flüssigkeit weggetragen werden.

Die Bewegungen und/oder Verformungen des Durchlauferhitzerrohrs können grundsätzlich durch drei verschiedene Ausfühungsformen des Rohrs gewährleistet werden. Erstens kann das Rohr elastisch sein und durch Überdruck im Rohrinnern radial und/oder axial gedehnt werden. Zweitens kann das Rohr biegsam sein und durch eine äussere Kraft an mindestens einem seiner Enden bewegt werden. Drittens kann das Rohr starr sein und durch eine äussere Kraft bewegt, beispielsweise durch eine vibrierende Pumpe selbst zu Vibrationen angeregt, werden. Ausserdem kann bei diesen Ausführungsformen zwischen statischen und dynamischen Wirkungsweisen unterschieden werden.

Im folgenden wird der erfindungsgemässe Durchlauferhitzer anhand von Figuren detailliert beschrieben. Dabei zeigen:
- Fig. 1: den zwecks klarerer Darstellung schichtweise offengelegten Durchlauferhitzer in perspektivischer Ansicht,
- Fig. 2 und 3: die Verformung eines spiralförmigen biegsamen Rohrs durch einen statischen Überdruck im Rohrinnern,
- Fig. 4 und 5: die Verformung eines freihängenden biegsamen Rohrs durch einen statischen Überdruck im Rohrinnern,
- Fig. 6 und 7: die Verformung eines elastischen Rohrs in radialer Richtung durch einen statischen Überdruck im Rohrinnern,
- Fig. 8 und 9: die dynamische Verformung eines biegsamen Rohrs durch eine sich im Rohrinnern ausbreitende Druckfront,
- Fig. 10 und 11: die Verformung eines biegsamen Rohrs durch eine von einer äusseren Kraft verursachte Bewegung eines Rohrendes,
- Fig. 12: die von einer Pumpe verursachte Vibration eines starren Rohrs und
- Fig. 13 und 14: zwei Ausführungen des Durchlauferhitzers mit Regelkreis in schematischer Darstellung.

Im Ausführungsbeispiel von **Fig. 1** fliesst eine zu erhitzende Flüssigkeit durch das Innere 1 eines Innenrohrs 2 des erfindungsgemässen Durchlauferhitzers. Das Innenrohr 2 kann beispielsweise aus Aluminium oder einem anderen Metall oder aus thermisch beständigem Kunststoff bestehen. Es kann von einer oder von mehreren, hier beispielsweise drei, inneren Isolationsschichten 3-5 umgeben sein. Diese können benötigt werden, um das Innenrohr 2 von einem Heizdraht 6 elektrisch zu isolieren und die Betriebssicherheit gemäss den Normen der Haushaltselektroindustrie zu gewährleisten. Die Isolationsschichten 3-5 bestehen aus einem elektrisch isolierenden, thermisch beständigen Material, beispielsweise einem hochtemperaturbeständigen Kunststoff, Polyester oder Glaswolle.

In der hier dargestellten Ausführungsform der Erfindung ist eine Wärmequelle in der Form eines elektrischen Heizdrahtes 6 aussen am Innenrohr 2 und den Isolationsschichten 3-5 so angeordnet, dass der Heizdraht 6 die Flüssigkeit im Innenrohr erhitzen kann. Der Heizdraht 6 ist beispielsweise spiralförmig um die Isolationsschichten gewickelt und kann beispielsweise aus einer NiCr-Legierung bestehen. In einer anderen Ausführungsform können die Isolationsschichten 3-5 um den Heizdraht 6 selbst anstatt um das Innenrohr 2 angebracht sein; diese Variante erlaubt eine engere Wicklung des Heizdrahtes und darurch eine kürzere Heizlänge und bessere Wärmeübertragung.

Der in Fig. 1 dargestellte Heizdraht 6 wird vorteilhafterweise so ausgelegt, dass er eine kleine Wärmekapazität aufweist. Diese Eigenschaft erfmöglicht eine schnelle Temperaturänderung des Heizdrahtes 6 und erleichtert damit auch ein schnelles Erhitzen der Flüssigkeit im Durchlauferhitzer, so dass beispielsweise Wasser mit dem erfindungsgemässen Durchlauferhitzer innerhalb von wenigen Sekunden von 20 °C auf ca. 95 °C erhitzt werden kann. Die Art der Wärmequelle spielt aber für die vorliegende Erfindung keine wesentliche Rolle. Die Flüssigkeit könnte im erfindungsgemässen Durchlauferhitzer auch mit anderen Mitteln als mit einem elektrischen Heizdraht erhitzt werden, zum Beispiel mit einem Gasbrenner.

Weitere, äussere Isolationsschichten 7-9 können wie ein Mantel alle bisher beschriebenen Elemente 1-6 umfassen. Sie gewährleisten eine thermische Isolation der Elemente 1-6 gegen aussen und schützen sie vor mechanischer Beschädigung, Feuchtigkeit, Schmutz, elektrischem Kontakt und anderen unerwünschten äusseren Einflüssen.

Das Gesamtrohr 10, bestehend aus den (teilweise fakultativen) Elementen 1-9, ist in allen Richtungen senkrecht zur Rohrachse mindestens beschränkt biegbar und/oder parallel zur Rohrachse mindestens beschränkt dehnbar. Diese Eigenschaften gewährleisten, dass sich das Gesamtrohr 10 unter dem Einfluss eines inneren Überdrucks und/oder äusserer Kräfte bewegt und/oder verformt, was zu einer Ablösung von Kalk von den Rohrinnenwänden führt. Das Gesamtrohr 10 kann auch in anderen, hier nicht gezeigten Formen ausgeführt sein; der Heizdraht 6 könnte beispielsweise anders angeordnet sein oder ganz entfallen, oder die Anzahl Isolationsschichten 3-5 bzw. 7-9 kann eine andere sein. Der Begriff "Rohr" könnte in dieser gesamten Schrift auch durch den Begriff "Schlauch" ersetzt werden.

Die Figuren 2-12 zeigen in schematischen Darstellungen verschiedene erfindungsgemässe Vorkehrungen, durch welche Bewegungen und/oder Verformungen des Gesamtrohrs 10 bewirkt werden. Dabei wird das Volumen auf der Eingangsseite des Gesamtrohrs 10 Eingangskammer 11, das Volumen auf der Ausgangsseite des Gesamtrohrs 10 Ausgangskammer 12 genannt; in einer Kaffeemaschine entspricht die Eingangskammer 11 der Wasservorratskammer, die Ausgangskammer 12 der Brühkammer. Selbstverständlich müssen diese als Kammern bezeichneten Volumina 11 und 12 keine grossen Vorratsbehälter sein, sondern können auch beispielsweise als rohrartige Fortsetzungen des Durchlauferhitzer-Gesamtrohrs 10 ausgebildet sein.

In den Figuren 2 und 3 ist das Gesamtrohr 10 biegsam und wird durch einen statischen Überdruck im Rohrinnern verformt; es hat hier beispielsweise die Form einer dehn- und stauchbaren Spirale oder Schraubenfeder. **Figur 2** zeigt das Gesamtrohr 10 im Ruhezustand, in welchem der Druck im Rohrinnern 1 gleich dem Aussendruck p₀ ist. **Figur 3** zeigt dasselbe Gesamtrohr 10 im Betriebszustand, in welchem sich im Rohrinnern eine Flüssigkeit mit dem Druck p₁ > p₀ befindet. Unter dem Einfluss des Überdrucks p₁ - p₂ hat das Gesamtrohr 10 die Tendenz, sich geradezubieben bzw. seine Krümmung zu verringern. Ist mindestens eine der beiden Kammern 11 oder 12, in diesem Beispiel die Ausgangskammer 12, beweglich aufgehängt, so folgt die Anordnung dieser Tendenz. Die Ortsänderung der Ausgangskammer 12 ist in Fig. 3 durch einen Pfeil 18 angedeutet. Wie aus Fig. 3 ersichtlich, vergrössert sich der Krümmungsradius des Gesamtrohrs 10; die resultierende Formänderung des Gesamtrohrs 10 begünstigt die Ablösung von Kalk von den Rohrinnenwänden.

Die Figuren 4 und 5 zeigen eine andere erfindungsgemässe Anordnung, in welcher ein biegsames Gesamtrohr 10 durch einen statischen Überdruck im Rohrinnern verformt wird. **Figur 4** zeigt ein frei hängendes Gesamtrohr 10 im Ruhezustand, in welchem der Druck im Rohrinnern 1 gleich dem Aussendruck p₀ ist. Falls das Geamtrohr 10 selbst eine vernachlässigbar kleine Biegesteifigkeit aufweist, wird seine Form in diesem Ruhezustand weitgehend durch die von aussen angreifenden Kräfte, beispielsweise durch die Gravitationskraft F_{g}, bestimmt. Das Gesamtrohr 10 nimmt annähernd diejenige Form an, welche seine totale potentielle Energie minimiert. **Figur 5** zeigt dasselbe Gesamtrohr 10 im Betriebszustand, in welchem sich im Rohrinnern eine Flüssigkeit mit dem Druck p₁ > p₀ befindet. Wenn der Überdruck p₁ - p₂ genügend gross, beispielsweise einige bar, ist, so kann er die Biegesteifigkeit des Gesamtrohrs 10 erheblich erhöhen. Das Gesamtrohr 10 nimmt dann annähernd diejenige Form an, welche die Krümmungen entlang der ganzen Rohrlänge minimiert. Diese Form im Betriebszustand kann sich wesentlich von derjenigen im Ruhezustand unterscheiden; die resultierende Formänderung begünstigt die Ablösung von Kalk von den Rohrinnenwänden.

Auch in den Figuren 6 und 7 wird das Gesamtrohr 10 durch einen statischen Überdruck im Rohrinnern 1 verformt. Bei diesem Beispiel ist das Rohr aber elastisch und wird in radialer Richtung verformt, so dass die erfindungsgemässe entkalkende Wirkung beispielsweise auch bei einem geraden Rohr zum Tragen kommt. **Figur 6** zeigt den Querschnitt durch das Innenrohr 2 im Ruhezustand, wobei die Isolationsschichten 3-5 und 7-9 sowie die Heizung 6 der Einfachheit halber weggelassen wurden. Es wird angenommen, dass sich während des früheren Betriebs an den Rohrinnenwänden bereits eine Kalkschicht 13 niedergesetzt habe. Der Druck im Rohrinnern 1 ist gleich dem Aussendruck p₀; der Rohrdurchmesser beträgt d₀. **Figur 7** zeigt dasselbe Rohr 2 im Betriebszustand. In der im Rohrinnern 1 befindlichen Flüssigkeit wird ein Druck p₁ > p₀ aufgebaut. Der Überdruck p₁ - p₀ bewirkt eine Vergrösserung des Innenrohrdurchmessers auf d₁ > d₀; die Kalkschicht 13 löst sich dabei von den Rohrinnenwänden und zerbröckelt in kleine Stücklein, die von der Flüssigkeit wegtransportiert werden können.

Im Gegensatz zu den oben diskutierten statischen Rohrverformungen illustrieren die Figuren 8 und 9 eine erfindungsgemässe dynamische Rohrverformung anhand eines Ausführungsbeispiels. **Figur 8** zeigt ein biegsames Gesamtrohr 10 im Ruhezustand. Eingangskammer 11, Ausgangskammer 12 und Gesamtrohr 10 können praktisch beliebig angeordnet sein; die einzige von der Anordnung zu erfüllende Bedingung ist, dass die Gesamtrohrlänge 1 grösser sein muss als die Entfernung a zwischen Eingangs- und Ausgangskammer. Bei der Inbetriebnahme beginnt eine beispielsweise in der Eingangskammer 11 befindliche Pumpe einen Druck p₁ > p₀, im Rohrinnern aufzubauen, so dass eine Druckfront von der Eingangskammer 11 zur Ausgangskammer 12 zu laufen beginnt. Die **Figur 9** ist eine Momentaufnahme kurz nach der Inbetriebnahme. Vor der Druckfront am Ort D hat das Gesamtrohr 10 eine geringe Biegesteifigkeit, während der Überdruck p₁ - p₀ hinter dem Ort D das Gesamtrohr versteift und seine Krümmung zu minimieren versucht. Deshalb breitet sich ein Wellenbuckel von der Eingangskammer 11 in Richtung Ausgangskammer 12 aus. Am Ort des Wellenbuckels wird das Rohr stark beschleunigt und verformt, was eine Kalkablösung von den Rohrinnenwänden zur Folge hat.

Eine weitere Ausführungsform der Erfindung mit biegsamem Gesamtrohr ist in den Figuren 1() und 11 dargestellt. **Figur 10** zeigt Eingangskammer 11, Gesamtrohr 10 und Ausgangskammer 12 in ihrer Normallage. Zwei wichtige Voraussetzungen sind, dass erstens die Länge 1 des Gesamtrohrs 10 grösser ist als die Entfernung a₀ zwischen Eingangskammer 11 und Ausgangskammer 12 und dass zweitens die Eingangs- oder Ausgangskammer aus ihrer Normallage entfernbar sind; ansonsten werden keine besonderen Anforderungen an die Anordnung gestellt. Wird nun, wie in **Figur 11** dargestellt, eine der beiden Kammern, beispielsweise die Ausgangskammer 12, durch eine äussere Kraft F aus ihrer Normallage gebracht, so nimmt das Gesamtrohr 10 eine andere Form an als in der Normallage. Im Beispiel von Fig. 11 vergrössert die Kraft F die Entfernung zwischen Eingangskammer 11 und Ausgangskammer 12 von a₀ auf a₁ > a₀, so dass die Krümmung entlang der totalen Rohrlänge kleiner wird. Auch eine solche Bewegung und/oder Verformung des Gesamtrohrs 10 verhindert die Rohrverkalkung. Diese Ausführungsform ist durch die Anwendung des erfindungsgemässen Durchlauferhitzers in einer Kaffeemaschine motiviert, wo nach jeder Kaffeezubereitung das in der Brühkammer 12 befindliche Kaffeegut ausgewechselt werden muss; zu diesem Zweck ist die Brühkammer 12 in einem beweglichen Teil eingebettet, der aus der Kaffeemaschine herausgezogen werden kann.

Die **Figur 12** zeigt einen weiteren erfindungsgemässen dynamischen Mechanismus, welcher einer Rohrverkalkung entgegenwirkt. Bei dieser Ausführungsform kann das Gesamtrohr 10 auch starr sein; es wird durch äussere Kräfte bewegt. Bewegungen des Gesamtrohrs 10 werden durch eine beispielsweise in der Eingangskammer 11 befindliche Pumpe 14 verursacht. Die Form des Gesamtrohrs 10 ist in dieser Ausführungsform unwesentlich. Die Pumpe 14 soll beweglich oder fliegend aufgehängt sein und während des Betriebs vibrieren, wie dies zum Beispiel eine Membranpumpe tut. Sie überträgt ihre Vibrationen, deren beispielsweise Richtung mit einem Pfeil angedeutet ist, auf das Gesamtrohr 10. Die so dem Gesamtrohr 10 aufgezwungenen Beschleunigungen verhindern eine Rohrverkalkung bzw. begünstigen die Kalkablösung von den Rohrinnenwänden.

Der erfindungsgemässe Durchlauferhitzer kann mit einem Regelkreis ausgestattet sein, welcher gewährleistet, dass die Flüssigkeit am Rohrende die gewünschte Temperatur aufweist. Die Figuren 13 und 14 zeigen zwei Varianten mit Regelkreis. Das Rohr 15 ist hier ohne Details dargestellt; es ist von einem Heizdraht 6 umwickelt. Ein Temperatursensor 16 misst die Rohrtemperatur T am Ende des Rohres 15. In einer anderen Ausführungsform könnte auch die Temperatur der Flüssigkeit selbst am Ende des Rohres 15 oder in der Ausgangskammer 12 gemessen werden. In der Anordnung von **Fig. 13** ist die gemessene Temperatur T Regelgrösse für den von einer Heizstromquelle 17 erzeugte Heizleistung P_{H}. Dabei fördert die Pumpe 14 einen zeitlich konstanten Flüssigkeitsstrom Φ von der Eingangskammer 11 in die Ausgangskammer 12.

Demgegenüber ist in der Anordnung von **Fig. 14** die Heizleistung P_{H} zeitlich konstant und der Flüssigkeitsstrom Φ veränderlich, d. h. die Temperatur T ist Regelgrösse für die Pumpleistung. Diese Variante könnte sich derjenigen von Fig. 13 überlegen erweisen. Ein zeitlich variierender Flüssigkeitsstrom Φ kann nämlich Turbulenzen in der Flüssigkeit verursachen und damit eine gleichmässigere Erwärmung der Flüssigkeit und eine bessere Wärmeübertragung gewährleisten. In einer weiteren Ausführungsform können sowohl Heizleistung P₁₁ als auch Flüssigkeitsstrom Φ gleichzeitig geregelt werden.

Zusammengefasst besteht der erfindungsgemässe Durchlauferhitzer aus einem mit Flüssigkeit durchströmbaren Gesamtrohr 10 und einer Wärmequelle. Das Gesamtrohr 10 ist derart schwimmend gelagert, dass es durch einen internen Überdruck p₁ - p₀ und/oder durch äussere Kräfte F bewegbar und/oder verformbar ist. Die Bewegungen und/oder Verformungen bewirken eine Ablösung unerwünschter Ausfällprodukte 13 von den Rohrinnenwänden. Die Erfindung wurde durch den Bedarf nach einem nicht-verkalkenden Durchlauferhitzer für Wasser in Kaffeemaschinen angeregt.

## Patentansprüche

1. Durchlauferhitzer, bestehend aus einem mit Flüssigkeit durchströmbaren Gesamtrohr (10) und einer Wärmequelle (6), **dadurch gekennzeichnet,** dass zur Vermeidung von Ablagerungen (13) im Rohrinnern das Gesamtrohr (10) derart beweglich aufgehängt ist, dass es durch einen internen Überdruck (p₁ - p₀) und/oder durch äussere Kräfte (F) bewegbar und/oder verformbar ist.

2. Durchlauferhitzer nach Anspruch 1, **dadurch gekennzeichnet,** dass das Gesamtrohr (10) elastisch und durch internen Überdruck (p₁ - p₀) oder durch äussere Kräfte (F) radial und/oder axial dehnbar ist.

3. Durchlauferhitzer nach Anspruch 1, **dadurch gekennzeichnet,** dass das Gesamtrohr (10) biegsam und durch internen Überdruck (p₁ - p₀) oder durch äussere Kräfte (F) bewegbar ist.

4. Durchlauferhitzer nach Anspruch 1, **dadurch gekennzeichnet,** dass das Gesamtrohr (10) starr ist und durch äussere Kräfte (F) bewegbar ist.

5. Durchlauferhitzer nach Anspruch 4, **dadurch gekennzeichnet,** dass das Gesamtrohr (10) durch äussere Kräfte (F) zu Vibrationen anregbar ist.

6. Durchlauferhitzer nach Anspruch 5, **dadurch gekennzeichnet,** dass das Geamtrohr (10) direkt an einer beweglich oder fliegend aufgehängten Pumpe (14) angeschlossen ist, deren Vibrationen während des Betriebs auf das Rohr übertragbar sind.

7. Durchlauferhitzer nach einem der Ansprüche 1-6, **dadurch gekennzeichnet,** dass das Gesamtrohr (10) die Form einer dehn- und stauchbaren Spirale oder Schraubenfeder hat.

8. Durchlauferhitzer nach Anspruch 1, **dadurch gekennzeichnet,** dass die Wärmequelle (6) eine elektrische Heizung ist.

9. Durchlauferhitzer nach Anspruch 8, **dadurch gekennzeichnet,** dass das Gesamtrohr (1()) aus einem Innenrohr (2), mindestens einer Isolationsschicht (3-5), mindestens einem elektrischen Heizdraht (6) mit kleiner Wärmekapazität und mindestens einer äusseren Isolationsschicht (7-9) besteht.

10. Durchlauferhitzer nach einem der Ansprüche 1-9, **dadurch gekennzeichnet,** dass er einen Regelkreis und einen Temperatursensor (16) am Ende des Rohrs (15) oder in der Ausgangskammer (12) aufweist.

11. Durchlauferhitzer nach Anspruch 10, dadurch gekennzeichnet, dass die vom Temperatursensor (16) gemessene Temperatur (T) Regelgrösse für die Heizleistung (P_{H}) ist.

12. Durchlauferhitzer nach Anspruch 10 oder 11, **dadurch gekennzeichnet,** dass die vom Temperatursensor (16) gemessene Temperatur (T) Regelgrösse für die Leistung der Pumpe (14) ist.

13. Durchlauferhitzer nach Anspruch 9, **dadurch gekennzeichnet,** dass das Innenrohr (2) aus Aluminium oder einem anderen Metall besteht.

14. Durchlauferhitzer nach Anspruch 9, **dadurch gekennzeichnet,** dass das Innenrohr (2) aus thermisch beständigem Kunststoff besteht.

15. Durchlauferhitzer nach Anspruch 9, **dadurch gekennzeichnet,** dass die Isolationsschichten (3-5, 7-9) aus mindestens einem elektrisch isolierenden, thermisch beständigen Material bestehen.

16. Durchlauferhitzer nach Anspruch 9, **dadurch gekennzeichnet,** dass der Heizdraht (6) aus einer NiCr-Legierung besteht.

17. Verwendung des Durchlauferhitzers nach einem der Ansprüche 1-16 in einer Kaffeemaschine mit einer Wasservorratskammer (11) und einer Brühkammer (12), **dadurch gekennzeichnet,** dass das Gesamtrohr (10) die Wasservorratskammer mit der Brühkammer verbindet.

18. Verwendung des Durchlauferhitzers nach Anspruch 17, **dadurch gekennzeichnet,** dass in der Kaffeemaschine das Gesamtrohr (10) direkt an der Brühkammer (12) befestigt ist und beim Öffnen der Brühkammer bewegt und/oder verformt wird.

## Claims

1. Flow heater, consisting of an overall pipe (10), through which liquid is capable of flowing, and of a heat source (6), characterized in that, in order to avoid deposits (13) in the pipe interior, the overall pipe (10) is suspended movably, in such a way that it is movable and/or deformable as a result of an internal excess pressure (p₁ - p₀) and/or as a result of external forces (F).

2. Flow heater according to Claim 1, characterized in that the overall pipe (10) is radially and/or axially stretchable elastically and as a result of internal excess pressure (p₁ - p₀) or as a result of external forces (F).

3. Flow heater according to Claim 1, characterized in that the overall pipe (10) is movable flexibly and as a result of internal excess pressure (p₁ - p₀) or as a result of external forces (F).

4. Flow heater according to Claim 1, characterized in that the overall pipe (10) is rigid and is movable as a result of external forces (F).

5. Flow heater according to Claim 4, characterized in that the overall pipe (10) can be excited into vibration as a result of external forces (F).

6. Flow heater according to Claim 5, characterized in that the overall pipe (10) is connected directly to a movably suspended or overhung pump (14), the vibrations of which can be transmitted to the pipe during operation.

7. Flow heater according to one of Claims 1 - 6, characterized in that the overall pipe (10) is in the form of a stretchable and compressible spiral or helical spring.

8. Flow heater according to Claim 1, characterized in that the heat source (6) is electrical heating.

9. Flow heater according to Claim 8, characterized in that the overall pipe (10) consists of an inner pipe (2), at least one insulating layer (3 - 5), at least one electrical heating wire (6) with low heat capacity and at least one outer insulating layer (7 - 9).

10. Flow heater according to one of Claims 1 - 9, characterized in that it has a regulating circuit and a temperature sensor (16) at the end of the pipe (15) or in the outlet chamber (12).

11. Flow heater according to Claim 10, characterized in that the temperature (T) measured by the temperature sensor (16) is a regulating variable for the heating capacity (P_{H}).

12. Flow heater according to Claim 10 or 11, characterized in that the temperature (T) measured by the temperature sensor (16) is a regulating variable for the power of the pump (14).

13. Flow heater according to Claim 9, characterized in that the inner pipe (2) consists of aluminium or of another metal.

14. Flow heater according to Claim 9, characterized in that the inner pipe (2) consists of thermally resistant plastic.

15. Flow heater according to Claim 9, characterized in that the insulating layers (3-5, 7-9) consist of at least one electrically insulating thermally resistant material.

16. Flow heater according to Claim 9, characterized in that the heating wire (6) consists of an NiCr alloy.

17. Use of the flow heater according to one of Claims 1 - 16 in a coffee machine with a water storage chamber (11) and a brewing chamber (12), characterized in that the overall pipe (10) connects the water storage chamber to the brewing chamber.

18. Use of the flow heater according to Claim 17, characterized in that, in the coffee machine, the overall pipe (10) is fastened directly to the brewing chamber (12) and is moved and/or deformed during the opening of the brewing chamber.

## Revendications

1. Dispositif de chauffage rapide composé d'un tube d'ensemble (10) pouvant être parcouru par un liquide et d'une source de chaleur (6), caractérisé en ce qu'afin d'éviter les dépôts (13) à l'intérieur du tube, le tube d'ensemble (10) est suspendu de manière mobile de telle sorte qu'il puisse être déplacé et/ou déformé par une surpression interne (P₁-P₀) et/ou par des forces externes (F).

2. Dispositif de chauffage rapide selon la revendication 1, caractérisé en ce que le tube d'ensemble (10) est élastique et peut être étiré dans le sens radial et/ou axial par une surpression interne (P₁-P₀) et/ou par des forces externes (F).

3. Dispositif de chauffage rapide selon la revendication 1, caractérisé en ce que le tube d'ensemble (10) est flexible et peut être déplacé par une surpression interne (P₁-P₀) et/ou par des forces externes (F).

4. Dispositif de chauffage rapide selon la revendication 1, caractérisé en ce que le tube d'ensemble (10) est rigide et peut être déplacé par des forces externes (F).

5. Dispositif de chauffage rapide selon la revendication 4, caractérisé en ce que le tube d'ensemble (10) peut être mis en vibration par des forces externes (F).

6. Dispositif de chauffage rapide selon la revendication 5, caractérisé en ce que le tube d'ensemble (10) peut être raccordé directement à une pompe (14) mobile ou suspendue, dont les vibrations peuvent être transmises au tuyau pendant le fonctionnement.

7. Dispositif de chauffage rapide selon l'une ou l'ensemble des revendications 1 à 6, caractérisé en ce que le tube d'ensemble (10) a la forme d'une spirale ou d'un ressort hélicoïdal capable d'étirement et de compression.

8. Dispositif de chauffage rapide selon la revendication 1, caractérisé en ce que la source de chaleur (6) est un chauffage électrique.

9. Dispositif de chauffage rapide selon la revendication 8, caractérisé en ce que le tube d'ensemble (10) se compose d'un tuyau intérieur (2), d'au moins une couche d'isolation (3-5), d'au moins un fil chauffant électrique (6) à petite capacité thermique et d'au moins une couche d'isolation extérieure (7-9).

10. Dispositif de chauffage rapide selon l'une ou l'ensemble des revendications 1 à 9, caractérisé en ce qu'il présente un circuit de régulation et un capteur de température (16) à l'extrémité du tuyau (15) ou dans la chambre de sortie (12).

11. Dispositif de chauffage rapide selon la revendication 10, caractérisé en ce que la température (T) mesurée par le capteur de température (16) est la grandeur de régulation de la puissance de chauffage (P_{H}).

12. Dispositif de chauffage rapide selon la revendication 10 ou 11, caractérisé en ce que la température (T) mesurée par le capteur de température (16) est la grandeur de régulation de la puissance de la pompe (14).

13. Dispositif de chauffage rapide selon la revendication 9, caractérisé en ce que le tube intérieur (2) se compose d'aluminium ou d'un autre métal.

14. Dispositif de chauffage rapide selon la revendication 9, caractérisé en ce que le tube intérieur (2) se compose de plastique thermorésistant.

15. Dispositif de chauffage rapide selon la revendication 9, caractérisé en ce que les couches d'isolation (3-5, 7-9) se composent d'au moins un matériau thermorésistant et isolant électrique.

16. Dispositif de chauffage rapide selon la revendication 9, caractérisé en ce que le fil chauffant (6) se compose d'un alliage NiCr.

17. Utilisation du Dispositif de chauffage rapide selon l'une ou l'ensemble des revendications 1 à 16 dans une machine à café pourvue d'une chambre formant réserve d'eau (11) et d'une chambre d'infusion (12), caractérisée en ce que le tube d'ensemble (10) relie la chambre formant réserve d'eau et la chambre d'infusion.

18. Utilisation du Dispositif de chauffage rapide selon la revendication 17, caractérisé en ce que dans la machine à café, le tube d'ensemble (10) est directement fixé à la chambre d'infusion (12) et qu'il est déplacé et/ou déformé lors de l'ouverture de la chambre d'infusion.
